# EUROPÄISCHE PATENTANMELDUNG

(11) **EP 4 600 573 A1**
(43) Veröffentlichungstag der Anmeldung: **13.08.2025**
(21) Anmeldenummer: 24155978.0
(22) Anmeldetag: 06.02.2024
(51) Int. Cl.: F24F 3/163, F24F 3/167, F24F 11/32, F24F 110/40

(54) **ISOLATOR MIT BELÜFTUNGSANORDNUNG, UND VERFAHREN ZUM BELÜFTEN DES ARBEITSBEREICHS EINES ISOLATORS**

(71) Anmelder: Franz Ziel GmbH, 48727 Billerbeck (DE)
(72) Erfinder: Kleine-König, Benedict, 49324 Melle (DE); Wernsmann, Luca, 48155 Münster (DE); Vatareck, Klaus, 48151 Münster (DE); Weiling, Sabrina, 48727 Billerbeck (DE)
(74) Vertreter: Patentanwälte Olbricht Buchhold Keulertz

(57) **Zusammenfassung**

Bei einem Isolator, mit einem Arbeitsbereich und mit einer Belüftungsanordnung, die eine Drucküberwachungsschaltung aufweist, die im Gebrauch den im Arbeitsbereich herrschenden Innendruck (pᵢ) automatisch erfasst und mit einem Solldruck vergleicht, und bei Unterschreitung des Solldrucks den Innendruck (pᵢ) automatisch auf wenigstens den Sollwert anhebt, schlägt die Erfindung vor, dass die Belüftungsanordnung einen an den Arbeitsbereich angeschlossenen Druckluftspeicher aufweist, in dem ein Speicherdruck herrscht, der wenigstens so hoch ist wie der Solldruck des Arbeitsbereichs, wobei eine Luftleitung vom Druckluftspeicher zum Arbeitsbereich verläuft, die mittels eines Sperrventils wahlweise unterbrechbar oder durchströmbar ist, und dass die Drucküberwachungsschaltung in der Art ausgestaltet ist, dass bei Unterschreitung des Solldrucks automatisch das Sperrventil geöffnet wird.

## Beschreibung

Die Erfindung betrifft einen Isolator nach dem Oberbegriff des Anspruchs 1 sowie ein Verfahren zum Belüften des Arbeitsbereichs eines solchen Isolators.

Derartige Isolatoren werden im Bereich der Pharmazie verwendet, wobei je nach ihrer Ausgestaltung manche Isolatoren in der Praxis auch als "Großraum-Isolatoren" bezeichnet werden: ein "Großraum-Isolator" ist beispielsweise so groß, dass sich darin Menschen aufhalten können, z. B. zu Wartungszwecken und um darin Einrichtungen zu installieren, die zu einer vollautomatischen Handhabung des pharmazeutischen Produkts dienen (Zuführen, Abfüllen und Herausführen aus dem Isolator). Kleinere Isolatoren werden beispielsweise für Kleinserien und zu Testzwecken, z. B. während der Erprobungsphase des pharmazeutischen Produkts genutzt, sind nicht vollautomatisiert und weisen z. B. Durchgreif-Öffnungen für Handschuhe auf, so dass die oben erwähnte Handhabung des pharmazeutischen Produkts manuell erfolgen kann, wobei sich das Personal außerhalb des Isolators befindet.

Ein gattungsgemäßer Isolator, der für Arbeiten in der pharmazeutischen Industrie Verwendung findet, sowie ein Verfahren zur Belüftung von dessen Arbeitsbereich sind aus der Praxis bekannt. In einem Arbeitsbereich des Isolators, der auch als Produktionsraum bezeichnet wird, herrscht ein Innendruck, welcher über die Zu- und Abluftvolumenströme der so genannten Arbeitsluft geregelt wird, nämlich der Luft, die zur Belüftung des Arbeitsbereichs dient. Die Regelung der Zu- und Abluftvolumenströme erfolgt in einem Technikbereich des Isolators durch die Zuluftaufgabe in einem Saugplenum sowie durch die Abluftentnahme in einem Druckplenum. Die verwendeten Zu- und Ablufteinheiten sind bei diesem aus der Praxis bekannten Isolator als unabhängige Filtersysteme mit eigenen Antrieben ausgelegt. Sie sichern die Luftwechselrate im Arbeitsbereich, welcher von oben nach unten von der Arbeitsluft durchströmt wird, und führen die durch die Isolatoröffnungen verlorenen Luftvolumina wieder dem Arbeitsbereich zu. Der Innendruck im Arbeitsbereich wird unterhalb der Luftaustrittsfläche gemessen und zu den benachbarten Sektionen und umgebenden Räumen differenziert. Dabei wird zu diesen ein Differenzdruck von 10-15 Pa (Richtwert) eingehalten.

Die Regelung des Innendrucks wird durch die Ansteuerung der Ablufteinheit, z. B. des Abluftventilators und einer Abluftklappe, und somit über die Anpassung des abzuführenden Luftvolumens vorgenommen. Hierzu weist der Isolator eine Belüftungsanordnung auf, die unter anderem eine Drucküberwachungsschaltung enthält, mittels welcher der Innendruck im Arbeitsbereich automatisch und praktisch kontinuierlich erfasst wird sowie mit einem Referenzdruck verglichen wird. Beispielsweise kann der erfasste Innendruck mit dem Solldruck verglichen werden oder mit einem unteren Grenzwert eines Drucks, der nicht unterschritten werden darf und als Grenzdruck bezeichnet werden kann. Bei einer Unterschreitung des Solldrucks um ein bestimmtes Maß, nämlich wenn ein so genannter Alarmdruck bei Annäherung an den Grenzdruck erreicht wird, bewirkt die Drucküberwachungsschaltung, dass der Innendruck automatisch auf wenigstens den Sollwert angehoben wird, so dass ein Druckabfall bis zum Grenzdruck vermieden wird.

Eine unzulässig große Abweichung von dem Referenzdruck bedeutet daher bei einem Vergleich des Innendrucks mit dem Solldruck, dass sich die beiden Druckwerte stark unterscheiden. Bei einem Vergleich des Innendrucks mit dem Grenzdruck hingegen sollen sich die beiden Druckwerte stark unterscheiden, so dass in diesem Fall die unzulässige Größe der Abweichung darin besteht, wenn die Abweichung der beiden Druckwerte des Innendrucks und des Grenzdrucks zu gering ist.

Starke Druckschwankungen sind im Regelbetrieb durch die Standardarbeitsanweisungen (SOP) der Mitarbeiter ausgeschlossen. Beispielsweise sind langsame Bewegungen der Mitarbeiter vorgeschrieben, auch hinsichtlich der Benutzung von Handschuhen im Prozess sowie zum Einsetzen oder Entfernen von Isolatoröffnungen zu einem umgebenden Raum bzw. zu benachbarten Sektionen. Es ist allerdings nicht ausgeschlossen, dass aufgrund menschlichen Versagens oder bei zu schnellen Bewegungen stärkere Druckschwankungen auftreten können, so dass ein von dem vorgegebenen Sollwert des Innendrucks abweichender Innendruck in dem Arbeitsbereich herrscht. Gegebenenfalls kann dabei sogar der Grenzdruck unterschritten werden, so dass die Grundanforderungen an einen GMP-konformen Prozess nicht eingehalten werden können und der Isolator seine Produktionsfreigabe verliert.

Hält dieser Zustand einer Unterschreitung des Grenzdrucks länger an als 5 Sekunden, verliert der Isolator seinen aseptischen Status und gilt als nicht mehr produktionsfähig. Dies ist wirtschaftlich nachteilig: zu den Kosten des Produktionsausfalls und des unbrauchbar gewordenen Materials kommen die Kosten einer aufwendigen Reinigung, um den aseptischen Status wiederherzustellen und die Produktion wieder aufnehmen zu können.

Der Erfindung liegt die Aufgabe zugrunde, einen gattungsgemäßen Isolator dahingehend zu verbessern, dass dieser möglichst zuverlässig die Einhaltung eines vorbestimmten Innendrucks im Arbeitsbereich gewährleistet, insbesondere beim Auftreten eines Druckabfalls in möglichst kurzer Zeit die Wiederherstellung des vorbestimmten Innendrucks ermöglicht. Weiterhin liegt der Erfindung die Aufgabe zugrunde, ein Verfahren zum Belüften des Arbeitsbereichs mit den genannten Vorteilen anzugeben.

Diese Aufgabe wird durch einen Isolator mit den Merkmalen des Anspruchs 1 sowie durch ein Verfahren nach Anspruch 7 gelöst. Vorteilhafte Ausgestaltungen sind in den Unteransprüchen beschrieben.

Die Erfindung schlägt mit anderen Worten vor, im Falle eines Druckabfalls den Druckausgleich durch Einleitung einer unter ausreichend hohem Druck stehenden Luftmenge in den Arbeitsbereich zu bewirken. Die Erfindung geht dabei von der Überlegung aus, dass eine Beeinflussung der Arbeitsluft-Gebläseeinheiten zwar grundsätzlich dazu geeignet ist, den gewünschten Innendruck im Arbeitsbereich einzustellen, dass jedoch das Ansprechverhalten einer Gebläseeinheit zu träge ist, um innerhalb möglichst kurzer Zeit den gewünschten Druckausgleich zu bewirken. Stattdessen weist die Belüftungsanordnung erfindungsgemäß einen Druckluftspeicher auf, so dass ein bestimmtes Luftvolumen ständig bereitsteht. Das Druckniveau innerhalb des Druckluftspeichers ist mindestens so hoch wie der Solldruck des Arbeitsbereichs. Falls der Innendruck im Arbeitsbereich unzulässig weit unter den Solldruck abfällt, nämlich bis auf einen Alarmdruck, kann dementsprechend Luft aus dem Druckluftspeicher in den Arbeitsbereich strömen, so dass ein weiterer Druckabfall bis auf den Grenzdruck vermieden wird. Hierzu ist der Druckluftspeicher über eine Luftleitung an den Arbeitsbereich angeschlossen. Diese Luftleitung kann erfindungsgemäß mittels eines Sperrventils wahlweise unterbrochen oder geöffnet werden.

Im Normalbetrieb ist die Luftleitung mittels des Sperrventils gesperrt, also unterbrochen. Falls jedoch der Innendruck im Arbeitsbereich bis auf den erwähnten Alarmdruck absinkt, wird mittels der Drucküberwachungsschaltung das Sperrventil automatisch geöffnet, so dass praktisch verzögerungsfrei die gespeicherte Druckluft durch die Luftleitung aus dem Druckluftspeicher in den Arbeitsbereich strömen kann und dort den im Arbeitsbereich herrschenden Innendruck erhöht. Der Schaltvorgang, um das Sperrventil zu öffnen, kann in erheblich kürzerer Zeit erfolgen als eine genauso wirksame Änderung einer Gebläsedrehzahl, so dass durch die erfindungsgemäße Ausgestaltung der Belüftungsanordnung eine erheblich schnellere Änderung der Druckverhältnisse erreicht werden kann. Es ist daher davon auszugehen, dass eine unzulässig lange Unterschreitung des Grenzdruck um ein solches Maß, dass dies zu einem Verlust des aseptischen Status führen würde, in der Praxis mit hoher Zuverlässigkeit für nahezu sämtliche praxisüblichen Druckschwankungen vermieden werden kann. Durch die erfindungsgemäß ermöglichte kurze Reaktionszeit kann sogar überhaupt ein Druckabfall bis zum Grenzdruck verhindert werden, so dass dieser nicht nur für eine bestimmte Dauer nicht unterschritten wird, sondern erst gar nicht erreicht wird.

Die Drucküberwachungsschaltung kann in Form einer elektronischen Steuerung ausgestaltet sein, an welche einer oder mehrerer Sensoren und Aktuatoren angeschlossen sein können, beispielsweise Drucksensoren sowie Stellglieder zum Öffnen oder Schließen von Ventilen. Der Innendruck im Arbeitsbereich wird dabei praktisch kontinuierlich überwacht, z. B. sensorisch erfasst sowie mit dem Solldruck verglichen, nämlich mehrfach pro Sekunde, z.B. in Intervallen von 3 bis 5 ms. Alternativ zu einer elektronischen Steuerung kann die Drucküberwachungshaltung aber auch durch eine Mehrzahl separater Elemente bewältigt sein, die nicht durch eine gemeinsame Steuerung zusammengeschaltet sein müssen, sondern die vielmehr jeweils eigenständig agieren, beispielsweise in Form von Ventilen, die automatisch druckabhängig schalten, zum Beispiel bei Über- oder Unterschreitung eines bestimmten Druckniveaus ihre Schaltstellung ändern, z.B. unterschiedlich weit öffnen oder automatisch vollständig öffnen bzw. automatisch vollständig schließen.

Auch dem Druckluftspeicher ist in einer Ausgestaltung eine Drucküberwachungsschaltung zugeordnet, wobei sich um die Drucküberwachungsschaltung des Isolators oder um eine eigene, ausschließlich dem Druckluftspeicher zugeordnete Drucküberwachungsschaltung handeln kann. Der im Druckluftspeicher herrschende so genannte Speicherdruck wird mittels dieser Drucküberwachungsschaltung automatisch überwacht, und bei einem Abfall des Speicherdrucks wird automatisch der Druck innerhalb des Druckluftspeichers bis auf einen vorgegebenen Soll-Speicherdruck erhöht. Dies kann beispielsweise mittels eines Druckregelventils erfolgen, welches bedarfsweise Druckluft von einem Kompressor oder von einem anderen, übergeordneten Druckluftspeicher in den Druckluftspeicher der Belüftungsanordnung des Isolators einströmen lässt. Die Drucküberwachungsschaltung des Druckluftspeichers wirkt sich in der Art aus, dass der Druckluftspeicher bei seiner erstmaligen Inbetriebnahme mit Druckluft befüllt wird, bis ein vorbestimmter Speicherdruck im Inneren des Druckluftspeichers erreicht ist. Anschließend wird der Druckluftspeicher automatisch regelmäßig dann mit Druckluft nachgefüllt, wenn das Druckniveau unter einen vorbestimmten Grenzwert des Speicherdrucks absinkt. Dies kann einerseits aufgrund von Verlusten in Form von Undichtigkeiten der Fall sein oder andererseits dadurch, dass der Druckluftspeicher erfindungsgemäß Druckluft in den Arbeitsbereich des Isolators abgegeben hat.

Als Sperrventil, welches wahlweise die Luftleitung zwischen dem Druckluftspeicher und dem Arbeitsbereich unterbricht oder freigibt, wird in einer Ausgestaltung ein Magnetventil verwendet. Dies ermöglicht ein schnelles Ansprechen und somit kurze Reaktionszeiten der Belüftungsanordnung auf einen Druckabfall im Arbeitsbereich, da das Magnetventil im einstelligen ms-Bereich seinen Schaltzustand ändert. Weiterhin ermöglicht die Verwendung eines Magnetventils, das Sperrventil durch eine elektronische Steuerung der Drucküberwachungsschaltung anzusteuern.

Je nach Größe des Arbeitsbereichs bestimmt sich das im Arbeitsbereich enthaltene Volumen der Arbeitsluft. Um einen Druckabfall möglichst schnell kompensieren zu können, ist ein entsprechend großes Luftvolumen in Druckluftspeicher bereitzustellen. Eine wirtschaftlich vorteilhafte Möglichkeit, die Belüftungsanordnung an unterschiedlich große Arbeitsbereiche unterschiedlicher Isolatoren anpassen zu können, besteht darin, das Gesamtvolumen der gespeicherten Druckluft nicht nur in einem, sondern bedarfsweise in zwei oder mehr Druckluftspeichern bereitzustellen. Auf diese Weise kann die Belüftungsanordnung problemlos skaliert werden, ohne dass unterschiedlich große Druckluftspeicher mit jeweils eigener erforderlicher Typprüfung bereitgestellt werden müssen.

Auch um die Reaktionszeit im Falle eines Druckabfalls im Arbeitsbereich möglichst kurz halten zu können, können zwei oder mehr Druckluftspeicher verwendet werden, so dass eine entsprechend große Menge gespeicherter Druckluft mit einem vergleichsweise hohen Druckniveau in den Arbeitsbereich geleitet werden kann.

Schließlich kann auch in solchen Fällen, in denen ein einziger Druckluftspeicher zum Ausgleich des im Arbeitsbereich herrschenden Innendrucks ausreichend ist, die Belüftungsanordnung des Isolators zwei oder mehr Druckluftspeicher aufweisen, nämlich um auch in den seltenen Fällen, in denen kurz hintereinander der Innendruck abfällt, mittels der gespeicherten Druckluft das gewünschte Innendruckniveau im Arbeitsbereich halten zu können. Auf diese Weise steht durch den zweiten Druckluftspeicher ausreichend Zeit zur Verfügung, um einen sicheren Betrieb des Isolators gewährleisten zu können, bis der erste, geleerte Druckluftspeicher wieder befüllt und einsatzfähig ist.

Bei der Verwendung von mehr als einem Druckluftspeicher können diese an eine gemeinsame Luftleitung angeschlossen sein. In einer Ausgestaltung sind die Druckluftspeicher jedoch jeweils mittels einer eigenen Luftleitung an den Arbeitsbereich angeschlossen. Auch hierdurch kann die Reaktionszeit für das Ausgleichen eines Druckabfalls im Arbeitsbereich verkürzt werden, weil das Einströmen einer möglichst großen Menge von Druckluft mit einem möglichst hohen Druckniveau in den Arbeitsbereich unterstützt wird.

Die Erfindung wird anhand der Funktionsweise einer Belüftungsanordnung eines erfindungsgemäßen Isolators nachfolgend näher erläutert. Dabei zeigt
- Fig. 1: den zeitlichen Verlauf des Innendrucks im Arbeitsbereich eines Isolators mit rein beispielhaft dargestellten Druckverhältnissen.

Fig. 1 zeigt ein Diagramm, bei welchem der Verlauf eines Drucks p über die Zeit t aufgetragen ist. Eine obere Linie mit unterschiedlichen Druckwerten repräsentiert einen Innendruck pᵢ, der im Arbeitsbereich eines Isolators herrscht. Darunter kennzeichnet eine horizontale Linie mit konstantem Druckwert einen definierten Grenzdruck p_{g}, der im Inneren des Arbeitsbereichs regulär nicht unterschritten werden darf. Bei dem dargestellten Beispiel ist auf der vertikalen Achse der Überdruck in Pa aufgetragen, der im Arbeitsbereich im Vergleich zu Räumen herrscht, die an den Arbeitsbereich angrenzen. Dementsprechend soll bei dem dargestellten Beispiel im Arbeitsbereich der Innendruck pᵢ nicht unter einen Grenzwert von 15 Pa fallen, und der Sollwert des Innendrucks liegt im Regelbetrieb bei Werten von etwa 26 bis 30 Pa.

Plötzliche im Arbeitsbereich auftretende Druckschwankungen können in der Praxis so groß sein, dass der Grenzdruck p_{g} unterschritten werden würde. In solchen Ausnahmefällen muss sichergestellt werden, dass die Unterschreitung des Grenzdrucks p_{g} eine festgelegte Zeitdauer nicht überschreitet und im Idealfall ein Druckabfall bis auf den Grenzdruck p_{g} sogar völlig vermieden werden kann. Der im Arbeitsbereich herrschende Innendruck pᵢ wird mittels einer Drucküberwachungsschaltung praktisch kontinuierlich überwacht, beispielsweise durch Druckmessungen in Intervallen von 3 ms. Bei Unterschreitung eines Alarmdrucks pₐ, der höher ist als der Grenzdruck p_{g}, wird automatisch ein Fehlersignal erzeugt.

Bei dem dargestellten Beispiel ist dem Arbeitsbereich ein Druckluftspeicher zugeordnet. Mittels der Drucküberwachungsschaltung wird der tatsächlich herrschende Innendruck pᵢ mit einem Referenzdruck verglichen, beispielsweise mit einem bestimmten Solldruck oder aber mit dem Alarmdruck pₐ, der bei dem dargestellten Beispiel 20 Pa beträgt. Der erste in Fig. 1 dargestellte, zum Zeitpunkt t₁ auftretende Druckabfall ist so kurzfristig, dass seine Abweichung von dem Solldruck so geringfügig ist, dass der Innendruck pᵢ nicht bis auf den Alarmdruck pₐ absinkt. Der kurz darauf zum Zeitpunkt t₂ auftretende Druckabfall weicht jedoch von dem Solldruck so stark ab, dass der Innendruck pᵢ bis unter den Alarmdruck pₐ absinkt.

Mittels der Drucküberwachungsschaltung wird aufgrund der Unterschreitung des Alarmdruck pₐ automatisch ein Magnetventil angesteuert, welches eine Luftleitung öffnet, die von dem erwähnten Druckluftspeicher zum Arbeitsbereich führt. Innerhalb einer sehr kurzen Reaktionszeit von beispielsweise etwa 8 ms wird auf diese Weise die Luftleitung geöffnet und Druckluft kann aus dem Druckluftspeicher in den Arbeitsbereich einströmen. Dementsprechend fällt, wie aus Fig. 1 ersichtlich, der Innendruck pᵢ nach Erreichen des Alarmdrucks pₐ nur noch geringfügig weiter ab und sinkt nicht bis auf den Wert des Grenzdrucks p_{g}. Vielmehr erfolgt ein rascher Druckanstieg bis auf einen Maximalwert von 38 Pa zum Zeitpunkt t₃, wenn nämlich der Druckluftspeicher nahezu vollständig geleert ist. Von dem Zeitpunkt t₃ an sinkt der Innendruck pᵢ dann wieder in den Bereich des Sollwerts, da der Innendruck mittels der Belüftungsanordnung wieder in den Sollwertbereich eingeregelt wird.

Die Luftleitung wird mittels des Magnetventils nun wieder automatisch gesperrt, so dass über ein Druckregelventil der Druckluftspeicher anschließend automatisch wieder befüllt werden kann und für einen nächsten Einsatz bereitsteht.

### Bezugszeichen:

pᵢ Innendruck
pₐ Alarmdruck
p_{g} Grenzdruck
t₁ Zeitpunkt des ersten Druckabfalls
t₂ Zeitpunkt des zweiten Druckabfalls
t₃ Zeitpunkt des Druckmaximums

## Patentansprüche

1. Isolator,
• mit einem Arbeitsbereich, in welchem ein vorbestimmter, einem Solldruck entsprechender Innendruck pᵢ herrscht,
• einem Zuluftbereich, von dem aus im Gebrauch Arbeitsluft in den Arbeitsbereich einströmt,
• einem Abluftbereich, in den im Gebrauch die Arbeitsluft aus dem Arbeitsbereich ausströmt,
und mit einer Belüftungsanordnung, die folgende Elemente aufweist:
• Filtereinheiten, die im Zuluftbereich und / oder im Abluftbereich angeordnet sind und im Gebrauch von der Arbeitsluft durchströmt werden,
• wenigstens eine Gebläseeinheit, welche im Gebrauch die Arbeitsluft in Strömung versetzt,
• und eine Drucküberwachungsschaltung, die derart ausgestaltet ist,
∘ dass der im Arbeitsbereich herrschende Innendruck (pᵢ) automatisch erfasst und mit einem Referenzdruck verglichen wird
∘ und bei einer unzulässig großen Abweichung von dem Referenzdruck der Innendruck (pᵢ) automatisch auf wenigstens den Solldruck angehoben wird,
**dadurch gekennzeichnet,**
**dass** die Belüftungsanordnung einen Druckluftspeicher aufweist, in dem ein Speicherdruck herrscht, der wenigstens so hoch ist wie der Solldruck des Arbeitsbereichs, wobei der Druckluftspeicher an den Arbeitsbereich in der Art angeschlossen ist, dass eine Luftleitung vom Druckluftspeicher zum Arbeitsbereich verläuft,
wobei die Luftleitung mittels eines Sperrventils wahlweise unterbrechbar oder durchströmbar ist,
und **dass** die Drucküberwachungsschaltung in der Art ausgestaltet ist, dass bei einer unzulässig großen Abweichung von dem Referenzdruck automatisch das Sperrventil geöffnet wird.

2. Isolator nach Anspruch 1,
**dadurch gekennzeichnet,**
**dass** dem Druckluftspeicher eine Drucküberwachungsschaltung zugeordnet ist, die derart ausgestaltet ist, dass der im Druckluftspeicher herrschende Speicherdruck automatisch überwacht wird und bei einem Druckabfall automatisch der Druck innerhalb des Druckluftspeichers bis auf einen vorbestimmten Soll-Speicherdruck erhöht wird.

3. Isolator nach Anspruch 1 oder 2,
**dadurch gekennzeichnet,**
**dass** die dem Druckluftspeicher zugeordnete Drucküberwachungsschaltung ein Druckregelventil aufweist.

4. Isolator nach einem der vorhergehenden Ansprüche,
**dadurch gekennzeichnet,**
**dass** das in der Luftleitung angeordnete Sperrventil als Magnetventil ausgestaltet ist.

5. Isolator nach einem der vorhergehenden Ansprüche,
**dadurch gekennzeichnet,**
**dass** mehrere Druckluftspeicher an den Arbeitsbereich angeschlossen sind.

6. Isolator nach Anspruch 5,
**dadurch gekennzeichnet,**
**dass** die Druckluftspeicher jeweils mittels einer eigenen Luftleitung an den Arbeitsbereich angeschlossen sind.

7. Verfahren zum Belüften des Arbeitsbereichs eines Isolators,
wobei Arbeitsluft von außen dem Arbeitsbereich zugeführt und aus dem Arbeitsbereich nach außen herausgeführt wird,
und wobei innerhalb des Arbeitsbereichs ein als Innendruck pᵢ bezeichneter Luftdruck aufgebaut wird, der einem bestimmten Solldruck entspricht,
und wobei mittels einer Drucküberwachungsschaltung automatisch der Innendruck pᵢ oberhalb eines bestimmten Grenzdrucks p_{g} gehalten wird, indem die dem Arbeitsbereich zugeführte Luftmenge erhöht wird, wenn der Innendruck pᵢ einen bestimmten Alarmdruck pₐ unterschreitet, der unterhalb des Innendrucks pᵢ und oberhalb des Grenzdrucks p_{g} liegt,
**dadurch gekennzeichnet,**
**dass** in einem Druckluftspeicher Druckluft bereitgestellt wird, die unter einem im Druckluftspeicher herrschenden Speicherdruck steht, der wenigstens so hoch ist wie der Solldruck des Arbeitsbereichs,
und **dass** zur Erhöhung der dem Arbeitsbereich zugeführten Luftmenge ein Sperrventil in der Art geöffnet wird, dass nun Luft aus dem Druckluftspeicher durch eine Luftleitung in den Arbeitsbereich strömt.
